# EUROPÄISCHE PATENTSCHRIFT

(11) **EP 1 046 816 B1**
(45) Veröffentlichungstag und Bekanntmachung des Hinweises auf die Patenterteilung: **28.01.2009**
(21) Anmeldenummer: 00108472.2
(22) Anmeldetag: 18.04.2000
(51) Int. Cl.: F04B 25/02, F04B 39/00, F04B 39/10

(54) **Pumpeneinlassventil**
Pump inlet valve
Soupape d'admission d'une pompe

(30) Priorität: 22.04.1999 DE 19918394
(43) Veröffentlichungstag der Anmeldung: 25.10.2000
(73) Patentinhaber: Speck-Kolbenpumpenfabrik , Otto Speck GmbH & Co. KG, 82538 Geretsried (DE)
(72) Erfinder: Breitsamer, Hermann, 82515 Wolfratshausen (DE); Hani, Franz, 82538 Geretsried (DE)
(74) Vertreter: Manitz, Finsterwald & Partner GbR

(56) Entgegenhaltungen:
- DE-A- 3 901 058
- US-A- 2 694 607
- US-A- 3 036 873
- US-A- 4 284 391
- US-A- 4 368 755
- US-A- 5 106 278
- US-A- 5 174 735
- US-A- 5 346 373
- US-A- 5 476 371
- US-A- 5 658 134

## Beschreibung

Die Erfindung betrifft eine Pumpe mit wenigstens einer Förderanordnung, die einen in einem Zylinder axial geführten Plungerkolben umfaßt, der mit seinem antriebsfernen Ende das Volumen in einer Druckkammer variiert, die beim Saughub mit wenigstens einer auf der der Druckkammer gegenüberliegenden Seite des Plungerkolbens gelegenen Einlaßöffnung und beim Druckhub über eine Druckventilanordnung mit zumindest einer Auslaßöffnung kommuniziert.

Derartige Pumpen sind beispielsweise aus der US 5,658,134, der US 5,174,735, der US 5,346,373, der US 3,920,356, der US 3,809,508 und der US 3,652,188 bekannt.

Es ist das der Erfindung zugrundeliegende Problem (Aufgabe), eine Pumpe der eingangs genannten Art zu schaffen, die auch bei hoher Pumpleistung und beim Betrieb mit hohen Drehzahlen insbesondere hinsichtlich der Abdichtung des Plungerkolbens im Zylinder störungsfrei arbeitet, vielseitig einsetzbar ist und insbesondere auch zur Förderung von im gasförmigen Zustand vorliegenden Medien eingesetzt werden kann.

Die Lösung dieser Aufgabe erfolgt durch die Merkmale des Anspruchs 1 und insbesondere dadurch, daß der Plungerkolben an seinem antriebsfernen Ende eine Saugventilanordnung trägt, die ein axial fest mit einer Kolbenstange verbundenes Kopfteil und eine zwischen dem Plungerkolben und dem Kopfteil axial frei bewegliche Saugventilplatte umfaßt, die beim Saughub am Kopfteil anliegend eine beim Druckhub verschlossene Strömungsverbindung von der Einlaßöffnung über den Plungerkolben in die Druckkammer freigibt.

Es ist festgestellt worden, daß mit der erfindungsgemäßen Saugventilanordnung eine optimale Abdichtung zwischen der Zylinderinnenwand und dem freien Ende des an der Kolbenstange angebrachten Plungerkolbens erzielt werden kann, die einen störungsfreien und verschleißarmen Betrieb der Pumpe über lange Zeiträume gestattet und es insbesondere ermöglicht, beim Druckhub die Druckkammer gegenüber der Einlaßöffnung bzw. einem Förderraum, in den die Einlaßöffnung mündet, auch beim Fördern von gasförmigen Medien sicher abzudichten. Das erfindungsgemäße Vorsehen der axial frei beweglichen Saugventilplatte zwischen dem Plungerkolben und dem Kopfteil sorgt beim Beginn des Saughubs für eine Freigabe der Strömungsverbindung von der Einlaßöffnung in die Druckkammer allein aufgrund der Trägheit der Saugventilplatte, was insbesondere bei der Förderung gasförmiger Medien von Vorteil ist.

Gemäß einem Ausführungsbeispiel ist im Plungerkolben wenigstens ein beim Saughub in die Druckkammer mündender Durchgang ausgebildet, der zumindest bereichsweise schräg zur Bewegungsachse des Plungerkolbens verläuft. Dieser Durchgang kann einen in die Druckkammer mündenden Kanal und eine dem Kanal einströmseitig vorgelagerte Vorkammer mit gegenüber dem Kanal vergrößertem freien Strömungsquerschnitt umfassen.

Durch eine derartige strömungsgünstige Ausgestaltung der Rückseite bzw. Einströmseite des Plungerkolbens können Strömungsverluste minimiert werden. Durch die schräge Anordnung der Durchgänge bzw. Kanäle im Plungerkolben strömt das Medium beim Saughub nach dem Öffnen der Saugventilplatte ohne größere Richtungsänderungen in den Druckraum. Druckverluste des Mediums beim Durchströmen des Plungerkolbens werden hierdurch in einem erheblichen Maße reduziert.

Gemäß einer weiteren Ausführungsform ist der Plungerkolben zur Zentrierung im Zylinder an der Kolbenstange zumindest in einem geringen Maße beweglich gelagert. Vorzugsweise ist die Lagerung des Plungerkolbens derart ausgeführt, daß zumindest eine geringe axiale Beweglichkeit des Plungerkolbens relativ zur Kolbenstange gegeben ist.

Hierdurch kann sich der Plungerkolben im Zylinder in einer insbesondere hinsichtlich der Abdichtungswirkung einen störungsfreien Betrieb gewährleistenden Weise optimal ausrichten, wodurch Toleranzen bezüglich der Führung der Kolbenstange ausgeglichen werden können. Die Möglichkeit der Selbsteinstellung des Plungerkolbens im Zylinder verringert den Verschleiß der verwendeten Dichtungen und erhöht somit bei gleichbleibend guten Abdichtungseigenschaften die Lebensdauer der Pumpe.

Gemäß einem Ausführungsbeispiel ist die Druckkammer zur Saugseite zum einen über den Plungerkolben abgedichtet. Dabei ist der Plungerkolben bevorzugt mit wenigstens einer Umfangsausnehmung versehen, in der eine Dichtung angeordnet ist, die in einer besonders bevorzugten Variante als aus Teflon bestehender Gleitdichtring ausgebildet ist. Alternativ könnte für den Gleitdichtring auch ein insbesondere hochtemperaturbeständiger und schlagzäher Kunststoff, beispielsweise PEEK, verwendet werden. Der Gleitdichtring kann mittels eines elastisch verformbaren, zwischen dem Boden der Umfangsausnehmung und dem Gleitdichtring angeordneten O-Rings in Richtung der Zylinderinnenwand vorgespannt sein. Auf diese Weise wird eine optimale Abdichtwirkung bei gleichzeitig niedrigem Reibungswiderstand erzielt.

Zum anderen erfolgt die Abdichtung der Druckkammer über die Saugventilplatte, die beim Druckhub die z.B. in Form von Axialbohrungen oder von schräg zur Längsachse verlaufenden Durchgängen im Plungerkolben vorhandene Strömungsverbindung in die Druckkammer verschließt.

In einer besonders bevorzugten Variante ist der Zylinder aus Aluminium hergestellt, wobei die Zylinderinnenwand aus durch einen geeigneten Umwandlungsprozeß entstandenem Aluminiumoxid besteht. In das Aluminiumoxid können außerdem Teflonpartikel eingelagert sein.

Alternativ ist es auch möglich, den Zylinder aus insbesondere gehärtetem Stahl herzustellen, wobei bevorzugt die Zylinderinnenwand mit einer zusätzlichen Oberflächenschicht, insbesondere einer CVD- oder PVD-Oberflächenschicht, versehen ist. Beispielsweise kann als Zylindermaterial gehärteter Stahl der Härte 62 HRC vorgesehen sein, der mit einer zusätzlichen CVD- bzw. PVD-Oberflächenschicht versehen ist. Hierdurch kann eine Härte von 2400 HV erzielt werden. Zusätzlich kann die Zylinderoberfläche äußerst fein poliert sein. Der Verschleiß an der Zylinderwand und an den Dichtungen wird durch diese Maßnahmen wesentlich herabgesetzt.

Durch diese Ausgestaltungen des Zylinders werden noch bessere Gleiteigenschaften zwischen der Zylinderinnenwand und den jeweils verwendeten Dichtungen des Plungerkolbens bzw. der Saugventilanordnung erzielt.

Gemäß einem weiteren Ausführungsbeispiel sind die Druckkammer begrenzende Stirnseiten der Saugventilanordnung und der Druckventilanordnung am Ende des Druckhubs derart berührungslos einander angenähert, daß das Volumen der Druckkammer auf einen gegenüber dem Maximalwert am Ende des Saughubs vernachlässigbar kleinen Wert und bevorzugt näherungsweise auf Null reduziert ist. In einer bevorzugten Variante beträgt der minimale Abstand zwischen einander zugewandten Stirnseiten der Druckventilanordnung und der Saugventilanordnung weniger als 1 mm und liegt vorzugsweise im Bereich von 0,1 bis 0,2 mm.

Hierdurch können bei der Förderung gasförmiger Medien in der Druckkammer hohe Drücke erzielt werden. Ein weiterer Vorteil besteht darin, daß eine besonders sicher schließende Druckventilanordnung eingesetzt werden kann, da die in der Druckkammer erzielbaren Drücke zum Öffnen derartiger Druckventilanordnungen ausreichen.

Gemäß einer weiteren Ausführungsform sind mehrere zumindest im wesentlichen baugleiche Förderanordnungen vorgesehen, wobei die Pumpe durch Verbinden der Einlaßöffnung wenigstens einer Förderanordnung mit der Auslaßöffnung zumindest zweier anderer Förderanordnungen als mehrstufiger Kompressor verwendbar ist.

Bei der Förderung von flüssigen Medien umfaßt die erfindungsgemäße Pumpe somit mehrere prinzipiell unabhängig voneinander arbeitende Förderanordnungen, deren Plungerkolben mit einem gemeinsamen Antrieb versehen sein können. Zum Umschalten in einen Gasfördermodus können in einer Variante mit drei Förderanordnungen eine Druckleitung, die an eine gemeinsame Auslaßöffnung zweier Förderanordnungen angeschlossen ist, an die Einlaßöffnung der dritten Förderanordnung angeschlossen werden. Auf diese Weise werden in einer ersten Stufe von den beiden ersten Förderanordnungen geförderte Gasmengen mittels der dritten Förderanordnung in einer zweiten Stufe komprimiert, bevor das Gas über die Auslaßöffnung der dritten Förderanordnung die Pumpe verläßt. Im Gasfördermodus arbeitet in dieser Variante die erfindungsgemäße Pumpe somit als ein zweistufiger Kompressor.

Grundsätzlich könnte erfindungsgemäß durch Vorsehen einer größeren Anzahl von Förderanordnungen die Pumpe auch als drei- oder mehrstufiger Kompressor betrieben werden.

Wegen der Möglichkeit zur Förderung von Fluiden sowohl im flüssigen als auch im gasförmigen Zustand eignet sich die erfindungsgemäße Pumpe insbesondere für den Einsatz mit Kohlendioxid.

Weitere bevorzugte Ausführungsformen der Erfindung sind in den Unteransprüchen, der Beschreibung sowie der Zeichnung angegeben.

Die Erfindung wird im folgenden beispielhaft unter Bezugnahme auf die Zeichnung beschrieben. Es zeigen:
- Fig. 1: teilweise eine Pumpe gemäß einer Ausführungsform der Erfindung in einer teilgeschnittenen Seitenansicht,
- Fig. 2: eine Ansicht entsprechend Fig. 1 einer Pumpe gemäß einer weiteren Ausführungsform der Erfindung,
- Fig. 3: eine Weiterbildung der Pumpe von Fig. 2,
- Fig. 4: eine andere Weiterbildung der Pumpe von Fig. 3,
- Fig. 5a und 5b: jeweils eine Darstellung einer erfindungsgemäßen Pumpe zur Erläuterung eines Flüssigkeitsförder- bzw. Gasfördermodus, und
- Fig. 5c: schematisch eine Möglichkeit zur Anordnung von Umschalltventilen an der Pumpe gemäß den Fig. 5a und 5b.

Fig. 1 zeigt einen Teil einer Pumpe gemäß einer Ausführungsform der Erfindung mit drei Förderanordnungen, deren Längsachsen 70 in einer Ebene liegen. Die Förderanordnungen sind baugleich ausgeführt und weisen jeweils eine Kolbenstange 28 auf, die über einen gemeinsamen Antrieb zur Ausführung axialer Hin- und Herbewegungen in einem jeweiligen Zylinder 10 angetrieben werden. Eine gemeinsame Antriebseinheit für die Förderanordnungen ist in Fig. 1 nicht dargestellt.

Zwischen einem gemeinsamen Halteelement 40 und einem gemeinsamen Druckgehäuse 44 sind - in Fig. 1 von links nach rechts - ein Zentrierelement 34, ein einen senkrecht zur Längsachse 70 verlaufenden Einlaßkanal 15 aufweisendes Sauggehäuse 42, der Zylinder 10 und ein Druckventilkörper 18 einer Druckventilanordnung mittels Schraubverbindungen 46 eingespannt. Das Sauggehäuse 42, der Zylinder 10 und ein Plungerkolben 12 begrenzen einen Förderraum 32, in den der eine Einlaßöffnung 16 aufweisende Einlaßkanal 15 mündet. An die Einlaßöffnung 16 ist eine nicht dargestellte Saugleitung anschließbar.

Ein radial vorstehender, umlaufender Kragen 18a des Druckventilkörpers 18 ist zwischen der antriebsfernen Stirnseite des Zylinders 10 und dem Druckgehäuse 44 eingespannt. Die antriebsseitige Stirnseite des Zylinders 10 liegt an einer Schulter 45 des Sauggehäuses 42 an. Eine Austrittsöffnung für die Kolbenstange 28 aus dem Förderraum 32 ist durch einen radial nach innen vorstehenden Kragen 43 des Sauggehäuses 42 begrenzt. Antriebsseitig liegt an dem Kragen 43 des Sauggehäuses 42 ein zylindrischer Ringabschnitt des Zentrierelementes 34 an, dessen der Kolbenstange 28 zugewandte Innenfläche mit Ringausnehmungen 36 für Dichtungen 31, 96 versehen ist. In einer der Ringausnehmungen 36 ist ein aus Teflon hergestellter Gleitdichtring 31 angeordnet, der zusätzlich beispielsweise mittels einer Edelstahlfeder in Richtung der Kolbenstange 28 vorgespannt sein könnte. Anstelle von Teflon könnte auch ein hochtemperaturbeständiger und schlagzäher Kunststoff wie z.B. PEEK für den Gleitdichtring 31 verwendet werden. Antriebsseitig liegt das Zentrierelement 34 an einer Schulter 41 des Halteelementes 40 an. Durch das Zentrierelement 34 wird das Sauggehäuse 42 zum Antrieb zentriert.

Der Plungerkolben 12 ist über eine Schraube 27, deren Kopf von einem Kopfteil 26 gebildet wird, am freien Ende der Kolbenstange 28 gehalten, und zwar derart, daß der auf die Schraube 27 gesteckte Plungerkolben 12 in einem geringen Maße in axialer Richtung relativ zur Kolbenstange 28 beweglich ist. Auf diese Weise kann sich der im wesentlichen paßgenau in den Zylinder 10 eingeführte Plungerkolben 12 zumindest bis zu einem gewissen Grad unabhängig von der Kolbenstange 28 im Zylinder 10 ausrichten.

Das mit der Kolbenstange 28 in axialer Richtung fest verschraubte Kopfteil 26 weist einen Zapfen 26b und einen Flanschabschnitt 26a auf, der auf der von der Kolbenstange 28 abgewandten Seite des Kopfteils 26 bündig mit dem Zapfen 26b abschließt und somit eine ebene Stirnseite bildet. Der Zapfen 26b wirkt mit einem Ringvorsprung 12a des Plungerkolbens 12 zusammen, um den Plungerkolben 12 auf der Kolbenstange 28 zu halten. Über Ausnehmungen 26c im Kopfteil 26 kann die Schraube 27 mittels eines entsprechenden Werkzeugs gedreht werden.

Bevorzugt ist es, wenn nach Montage des Kopfteils 26 die Ausnehmungen 26c mittels Verschlußstopfen verschlossen werden, wodurch in vorteilhafter Weise der Totraum minimiert wird. Die Verschlußstopfen für die Ausnehmungen 26c sind beispielsweise aus einem temperaturbeständigen Kunststoff hergestellt.

Auf dem Kopfteil 26 ist eine ringförmige Saugventilplatte 24 angeordnet, deren Außendurchmesser kleiner als der Innendurchmesser des Zylinders 10 ist. Der dadurch vorhandene Zwischenraum zwischen dem Außenrand der Saugventilplatte 24 und der Zylinderinnenwand ist Teil einer an anderer Stelle näher beschriebenen Druckkammer 14.

Die Saugventilplatte 24 und das Kopfteil 26 sind mit einander in radialer Richtung überlappenden Flanschabschnitten 24a, 26a versehen, wobei die Saugventilplatte 24 mit einem Ringabschnitt 24b auf dem Flanschabschnitt 26a des Kopfteils 26 verschiebbar gelagert ist.

Der Plungerkolben 12 ist mit einer Ausnehmung 90 in Form eines radial durch schräg zur Längsachse 70 verlaufende Seitenwände begrenzten Ringkanals versehen. In die Ausnehmung 90 münden Axialbohrungen 52 des Plungerkolbens 12. Die dem Plungerkolben 12 zugewandte Seite der Saugventilplatte 24 ist konusartig derart ausgebildet, daß sie - entsprechend der Stellung gemäß Fig. 1 - beim Druckhub die Ausnehmung 90 ausfüllt und abdichtend an deren schrägen Seitenwänden anliegt, wobei zur Abdichtung ringförmige Dichtelemente 92 vorgesehen sind.

Die Summe der axialen Höhen der Flanschabschnitte 24a, 26a der Saugventilplatte 24 bzw. des Kopfteils 26 ist kleiner als die axiale Höhe des aus dem Plungerkolben 12 herausragenden Teils des Zapfens 26b. Hierdurch ist die Saugventilplatte 24 zwischen dem Kopfteil 26 und dem Plungerkolben 12 axial frei beweglich. Zwischen den in radialer Richtung überlappenden Flanschabschnitten 24a, 26a ist in dem Zustand gemäß Fig. 1 ein Spalt oder Zwischenraum 50 vorhanden.

Fig. 1 zeigt den Plungerkolben 12 und die von der Saugventilplatte 24 und dem Kopfteil 26 gebildete Saugventilanordnung am oberen Totpunkt, d.h. am Ende des Druckhubs. Die Saugventilplatte 24 liegt am Plungerkolben 12 an und füllt die Ausnehmung 90 derart aus, daß die Axialbohrungen 52 im Plungerkolben 12, die radial außerhalb des sich verjüngenden Endes der Kolbenstange 28 in den Förderraum 32 münden, durch die Saugventilplatte 24 verschlossen sind. Es besteht während des Druckhubs somit keine Strömungsverbindung zwischen den Axialbohrungen 52 im Plungerkolben 12 und dem ringförmigen Zwischenraum zwischen dem Außenrand der Saugventilplatte 24 und der Zylinderinnenwand.

Am in Fig. 1 dargestellten oberen Totpunkt weist die Saugventilanordnung 24, 26 eine senkrecht zur Längsachse 70 verlaufende, ebene Stirnseite auf, die von den von der Kolbenstange 28 abgewandten Seiten des Kopfteils 26 und der Saugventilplatte 24 gebildet wird. Die Förderanordnung ist so ausgelegt, daß am oberen Totpunkt die Stirnseite der Saugventilanordnung 24, 26 derart nahe an die der Saugventilanordnung 24, 26 zugewandte Stirnseite der - im folgenden näher beschriebenen - Druckventilanordnung 18, 20 herangefahren ist, daß ein sehr kleiner, in Fig. 1 nicht erkennbarer axialer Zwischenraum zwischen den beiden Stirnseiten vorhanden ist, der einen Teil der in diesem Zustand minimierten Druckkammer 14 der Förderanordnung bildet. Am oberen Totpunkt wird die Druckkammer 14 somit im wesentlichen durch den ringförmigen Zwischenraum zwischen dem Außenrand der Saugventilplatte 24 und der Zylinderinnenwand gebildet.

Der in Fig. 1 durch ein "A" angedeutete Abstand zwischen den einander zugewandten Stirnseiten der Saugventilanordnung 24, 26 und der Druckventilanordnung 18, 20 am oberen Totpunkt beträgt etwa 0,1 bis 0,2 mm, so daß sich die Stirnseiten nicht berühren.

Der Druckventilkörper 18 ist Teil einer Druckventilanordnung, die außerdem ein Druckventilelement 20 umfaßt, das etwa die Form einer Kalotte mit abgeschnittener Kappe aufweist und von einer Schraubenfeder 21 gegen die von der Druckkammer 14 wegweisende Seite des Druckventilkörpers 18 vorgespannt ist. Die Feder 21 stützt sich an einem hülsenförmigen Stützelement 13 ab, das mit dem Druckventilkörper 18 verschraubt ist und über Durchbrüche in der Seitenwand mit dem Auslaßraum 23 kommuniziert.

Im Druckventilkörper 18 ist eine zentrale Öffnung 61 ausgebildet, deren Begrenzungsfläche sich in Richtung des Auslaßraumes 23 entsprechend der Form des Druckventilelementes 20 trichterförmig erweitert und auf diese Weise einen Ventilsitz bildet.

Die Druckventilanordnung 18, 20 ist derart bemessen, daß im geschlossenen Zustand gemäß Fig. 1 die der Saugventilanordnung 24, 26 zugewandte, vom Druckventilkörper 18 und vom Druckventilelement 20 gemeinsam gebildete Stirnseite eine - in der nachstehend erläuterten Variante mit Abschrägung 94 lediglich näherungsweise - ebene Fläche ist, die senkrecht zur Längsachse 70 verläuft.

In einer Abwandlung kann die Stirnseite des Druckventilkörpers 18 abgeschrägt sein, wie es in Fig. 1 durch gestrichelte Linien 94 angedeutet ist, wobei die Darstellung zur Verdeutlichung übertrieben ist. Durch die Abschrägung ist ein keilförmiger, sich in Richtung der Längsachse 70 geringfügig verbreiternder Ringspalt zwischen den gegenüberliegenden Stirnseiten der Saugventilanordnung 24, 26 und der Druckventilanordnung 18, 20 vorhanden. Auf diese Weise ist sichergestellt, daß beim Druckhub Flüssigkeit in Richtung der Längsachse 70 und durch die Öffnung 61 strömt, ohne Stauungen oder ein Blockieren der Kolbenanordnung aufgrund der zwischen den Stirnseiten vorhandenen Flüssigkeit zu verursachen.

Die auf der von der Druckkammer 14 abgewandten Seite des Druckventilkörpers 18 angeordneten Bestandteile der Druckventilanordnung befinden sich in dem vom Druckventilkörper 18 und dem Druckgehäuse 44 begrenzten Auslaßraum 23, an den über einen eine Auslaßöffnung 22 aufweisenden radialen Auslaßkanal 25 eine nicht dargestellte Druckleitung anschließbar ist.

Der vom Druckgehäuse 44 umgebene Bereich des Zylinders 10 ist mit einer Spiralnut 48 versehen, die über einen Einlaß 47 mit einem Kühlfluid, für das vorzugsweise Wasser verwendet wird, versorgt werden kann. Außerhalb des Druckgehäuses 44 ist der Zylinder 10 auf seiner Außenseite mit Kühlrippen 49 versehen.

Die Abdichtung zwischen Sauggehäuse 42 und Zentrierelement 34, zwischen Sauggehäuse 42 und Zylinder 10 sowie zwischen Druckgehäuse 44, Zylinder 10 und Druckventilkörper 18 erfolgt durch in entsprechenden Umfangsausnehmungen angeordnete O-Ringe 60.

Zur Abdichtung der Druckkammer 14 gegenüber dem Förderraum 32 ist der Plungerkolben 12 mit nutförmigen Umfangsausnehmungen 30 versehen, in denen aus Teflon hergestellte Gleitdichtringe 31 angeordnet sind, wobei anstelle von Teflon auch ein insbesondere hochtemperaturbeständiger und schlagzäher Kunststoff, beispielsweise PEEK, verwendet werden könnte. Zur Vorspannung des näher an der Saugventilplatte 24 gelegenen Gleitdichtringes 31 in Richtung der Zylinderinnenwand ist in die eine entsprechend größere Tiefe aufweisende Nut 30 ein elastisch verformbarer O-Ring eingelegt.

Zur Erzeugung optimaler Reibungsbedingungen zwischen den Gleitdichtringen 31 und der Zylinderinnenwand ist der Zylinder 10 aus Aluminium hergestellt, wobei die Zylinderinnenwand aus Aluminiumoxid besteht, das durch einen Umwandlungsprozeß, z.B. eine Hart-Coat-Umwandlung, an der Zylinderinnenwand erzeugt wird. Des weiteren sind in das die Zylinderinnenwand bildende Aluminiumoxid Teflonpartikel eingelagert.

Der Zylinder kann alternativ auch aus gehärtetem Stahl z.B. der Härte 62 HRC hergestellt und an der Innenwand mit einer zusätzlichen CVD- oder PVD-Oberflächenschicht versehen sein. Zur Minimierung des Verschleißes ist die Zylinderoberfläche außerdem äußerst fein poliert.

Die Saugventilplatte 24 und das Druckventilelement 20 sind aus PEEK hergestellt. Grundsätzlich können auch andere, insbesondere hochtemperaturbeständige und/oder schlagzähe, Kunststoff-Materialien verwendet werden.

Die erfindungsgemäße Förderanordnung ist zur Förderung von Fluiden sowohl im flüssigen als auch im gasförmigen Zustand geeignet. Beim Saughub bewegt sich der Plungerkolben 12 zusammen mit der Saugventilanordnung 24, 26 in Fig. 1 nach links, so daß die axial frei bewegliche Saugventilplatte 24 am Kopfteil 26 anliegt, d.h. der Spalt 50 nicht mehr vorhanden ist. Es besteht somit während des Saughubs eine Strömungsverbindung vom Förderraum 32 in die Druckkammer 14 über die Axialbohrungen 52 im Plungerkolben 12 und über einen im Zustand von Fig. 1 nicht vorhandenen Ringspalt radial außerhalb des konusförmigen Abschnitts der Saugventilplatte 24.

Auf diese Weise wird während des Saughubs die sich vergrößernde Druckkammer 14 mit flüssigem oder gasförmigem Fluid gefüllt, das über eine nicht dargestellte, an die Einlaßöffnung 16 gekoppelte Saugleitung, den Einlaßkanal 15, den Förderraum 32 sowie den Plungerkolben 12 und die Saugventilanordnung 24, 26 nachströmen kann. Eine Strömungsverbindung von der Druckkammer 14 in den Auslaßraum 23 durch die Öffnung 61 des Druckventilkörpers 18 ist durch das Druckventilelement 20 verschlossen, das mittels der Feder 21 an den auf dieser Seite als Ventilsitz dienenden Druckventilkörper 18 gedrückt wird.

Während des sich anschließenden Druckhubs wird die Saugventilanordnung 24, 26 automatisch aufgrund der freien axialen Beweglichkeit der Saugventilplatte 24 in einen Druckmodus umgeschaltet, in welchem die die Ausnehmung 90 ausfüllende Saugventilplatte 24 am Plungerkolben 12 anliegt und - wie in Fig. 1 gezeigt - die Axialbohrungen 52 im Plungerkolben 12 verschließt.

Wenn zuvor Flüssigkeit in die Druckkammer 14 gesaugt wurde, dann öffnet sich die Druckventilanordnung 18, 20 zu Beginn des Druckhubs, so daß die Flüssigkeit durch die Öffnung 61 des Druckventilkörpers 18 an dem vom Ventilsitz abgehobenen Druckventilelement 20 vorbei in den Auslaßraum 23 und über den Auslaßkanal 25 sowie die Auslaßöffnung 22 in die nicht dargestellte Druckleitung strömen kann.

Wenn zuvor ein gasförmiges Medium in die Druckkammer 14 gesaugt wurde, dann wird das Gas in der Druckkammer 14 während des Druckhubs komprimiert, bis in der Druckkammer 14 ein zum Überwinden der von der Feder 21 auf das Druckventilelement 20 aufgebrachten Kraft ausreichender Druck herrscht, woraufhin das Gas in die an die Auslaßöffnung 22 angeschlossene Druckleitung strömen kann.

Die Förderanordnung ist in vorteilhafter Weise totraumoptimiert, da am Ende des Druckhubs die Druckkammer 14 lediglich von dem ringförmigen Zwischenraum zwischen dem Außenrand der Saugventilplatte 24 und der Zylinderinnenwand sowie von dem minimalen Spalt bei "A" in Fig. 1 zwischen den ebenen Stirnseiten der Saugventilanordnung 24, 26 und der Druckventilanordnung 18, 20 gebildet wird. In die Ausnehmungen 26c werden - wie erwähnt - im Anschluß an die Montage - in Fig. 1 nicht dargestellte - Stopfenelemente gesteckt, so daß die Ausnehmungen 26c nicht zur Druckkammer 14 beitragen.

Die Totraumoptimierung hat insbesondere auch bei Förderung gasförmiger Medien einen sehr guten Wirkungsgrad zur Folge.

Die in Fig. 2 dargestellte Ausführungsform einer erfindungsgemäßen Pumpe unterscheidet sich von derjenigen der Fig. 1 insbesondere durch die Ausbildung des Plungerkolbens 12 und der von der Saugventilplatte 24 und einem Kopfteil 98 gebildeten Saugventilanordnung. Dies gilt auch für die an anderer Stelle näher beschriebenen Fig. 3 und 4. Auf die mit dem Ausführungsbeispiel von Fig. 1 übereinstimmenden Aspekte wird im folgenden nicht näher eingegangen.

In dieser Ausführungsform ist die Saugventilplatte 24 von dem ringförmigen Kopfteil 98 umgeben, wobei wiederum einander in radialer Richtung überlappende Flanschabschnitte 24a, 98a vorgesehen sind. Das Kopfteil 98 ist mit einem Hülsenabschnitt 98b auf einen von der antriebsfernen Stirnseite des Plungerkolbens 12 axial abstehenden Ringabschnitt 12b geschraubt und mit einem Flanschabschnitt 98a auf einem Ringabschnitt 24b der Saugventilplatte 24 axial verschiebbar gelagert. Mit seinem Flanschabschnitt 24a liegt die Saugventilplatte 24 an der Innenseite des Ringabschnitt 12b des Plungerkolbens 12 an.

Die axiale Bewegbarkeit der Saugventilplatte 24 ist entsprechend der Ausführungsform von Fig. 1 durch den Spalt 50 gewährleistet, der während des Druckhubs zwischen den in radialer Richtung überlappenden Flanschabschnitten 24a, 98a vorhanden ist.

Beide Stirnseiten der Saugventilplatte 24 sowie des Plungerkolbens 12 sind eben und verlaufen senkrecht zur Längsachse 70. Auch in dieser Ausführungsform kann der Druckventilkörper 18 mit einer - durch die gestrichelten Linien angedeuteten - Abschrägung 94 versehen sein. In der Stellung gemäß Fig. 2 am Ende des Druckhubs sind die Axialbohrungen 52 im Plungerkolben 12 durch die Saugventilplatte 24 verschlossen.

Die Saugventilplatte 24 weist eine zentrale Öffnung 99 auf, deren Durchmesser etwas größer als derjenige des Kopfteils 26 der Schraube 27 ist, das in dieser Ausführungsform bündig mit der Stirnseite des Plungerkolbens 12 abschließt. In die Öffnung 99 ragt das - seine geschlossene Stellung einnehmende - Druckventilelement 20 hinein, das in dieser Ausführungsform als vollständige Kalotte ausgebildet ist.

Während des Saughubs kann sowohl flüssiges als auch gasförmiges Medium über den Förderraum 32, die Axialbohrungen 52 im Plungerkolben 12, einen im Zustand von Fig. 2 nicht vorhandenen Zwischenraum zwisehen dem Plungerkolben 12 und der Saugventilplatte 24 und die Öffnung 99 in die Druckkammer 14 strömen.

Nicht dargestellt in Fig. 2 sind Stopfenelemente, die nach erfolgter Montage in die Ausnehmungen 26c des Schrauben-Kopfteils 26 gesteckt werden und die Öffnung 99 derart ausfüllen, daß während des Saughubs zwar eine Fluidströmung von den Axialbohrungen 52 durch die Öffnung 99 in die Druckkammer 14 möglich ist, während des Druckhubs jedoch die Druckkammer 14 im wesentlichen durch den in Fig. 2 durch ein "A" angedeuteten Spalt zwischen der Saugventilplatte 24 und dem Druckventilkörper 18 gebildet wird. Der Abstand zwischen den einander zugewandten Stirnseiten dieser beiden Bauteile beträgt am Ende des Druckhubs etwa 0,1 bis 0,2 mm. Auf diese Weise ist auch die erfindungsgemäße Förderanordnung von Fig. 2 in vorteilhafter Weise totraumoptimiert und zur Förderung gasförmiger Medien mit hohem Wirkungsgrad optimal geeignet.

Es ist auch möglich, das Druckventilelement 20 bzw. dessen durch die Öffnung 99 hineinragenden Abschnitt derart auszubilden, daß ein möglichst großer Teil des aufgrund der Öffnung 99 vorhandenen Raumes ausgefüllt ist.

Die Fig. 3 und 4 zeigen jeweils eine Weiterbildung der in Fig. 2 dargestellten Pumpe. Die Unterschiede bestehen insbesondere in der Ausbildung des Plungerkolbens 12 und der von der Saugventilplatte 24 und dem Kopfteil 98 gebildeten Saugventilanordnung. Auf die mit dem Ausführungsbeispiel von Fig. 2 und auch von Fig. 1 übereinstimmenden Aspekte wird im folgenden nicht näher eingegangen.

In dem Ausführungsbeispiel gemäß Fig. 3 sind im Plungerkolben 12 mehrere in Umfangsrichtung verteilt angeordnete Durchgänge ausgebildet, die jeweils einen schräg zur Längsachse bzw. Bewegungsachse 70 des Plungerkolbens 12 verlaufenden Kanal 52 und eine dem Kanal 52 einströmseifig vorgelagerte Vorkammer 51 umfassen. Der freie Strömungsquerschnitt der Vorkammern 51 ist größer als derjenige der geraden Kanäle 52. Im Bereich des Übergangs in die Kanäle 52 weisen die Vorkammern 51 jeweils abgerundete Innenflächen auf.

Durch diese aus geraden Strömungskanälen 52 und vorgelagerten Vorkammern 51 bestehenden Durchgänge wird eine Strömungsoptimierung des Plungerkolbens 12 auf der Einströmseite erreicht. Wenn beim Saughub des Plungerkolbens 12 die Saugventilplatte 24 abgehoben ist und die Durchgänge 51, 52 geöffnet sind, kann das Medium ohne wesentliche Umlenkungen bzw. Richtungsänderungen durch den Plungerkolben 12 hindurch schräg auf die Bewegungsachse 70 zu in die Druckkammer 14 einströmen.

Ein weiterer Unterschied zu der Ausführungsform von Fig. 2 besteht darin, daß das die Saugventilplatte 24 umgebende Kopfteil 98 mittels einer Schraube 97 gesichert ist.

In der Ausführungsform von Fig. 4 ist der Plungerkolben 12 ebenfalls mit aus Kanälen 52 und Vorkammern 51 bestehenden Durchgängen versehen.

Zusätzlich sind bei diesem Ausführungsbeispiel die einander zugewandten Seiten des Plungerkolbens 12 und der Saugventilplatte 24 komplementär zueinander derart gekrümmt, daß sie jeweils einen näherungsweise sphärischen Verlauf aufweisen. Dabei ist die Saugventilplatte 24 konkav und der Plungerkolben 12 konvex gekrümmt, so daß der Plungerkolben 12 mit seinem zentralen Bereich näher an dem Druckventilelement 20 liegt als in der Ausführungsform von Fig. 3. Entsprechend ist die axiale Ausdehnung des Schrauben-Kopfteils 26 gegenüber der Ausführungsform von Fig. 3 vergrößert.

Durch diese Ausgestaltung des Plungerkolbens 12 wird dessen Durchströmung weiter verbessert, während gleichzeitig eine weitere Verkleinerung der Druckkammer 14 uns somit eine verbesserte Totraumoptimierung erzielt wird.

Fig. 5a zeigt schematisch, wie eine erfindungsgemäße Pumpe, die drei nebeneinander angeordnete, eine gemeinsame Antriebseinheit 80 aufweisende Förderanordnungen umfaßt, in einem Flüssigkeitsfördermodus betrieben wird. Die beiden in Fig. 5a unteren Förderanordnungen weisen lediglich entweder eine Einlaßöffnung 16 oder eine Auslaßöffnung 22 auf und sind im Gehäuseinneren durch in Fig. 5a lediglich angedeutete Kanäle 11 eingangsseitig und ausgangsseitig miteinander verbunden. Die dritte, obere Förderanordnung weist sowohl eine eigene Einlaßöffnung 16 als auch eine eigene Auslaßöffnung 22 auf.

Im Flüssigkeitsfördermodus sind die drei Förderanordnungen an eine gemeinsame Saugleitung 72 angeschlossen und wird die über die Saugleitung 72 geförderte Flüssigkeit über eine gemeinsame Druckleitung 74 abtransportiert. Alternativ können auch jeweils zwei nicht miteinander verbundene Saugleitungen 72 bzw. Druckleitungen 74 vorgesehen sein.

Um die erfindungsgemäße Pumpe in einem Gasfördermodus zu betreiben, in welchem die Pumpe als zweistufiger Kompressor arbeitet, wird gemäß Fig. 5b die gemeinsame Druckleitung 74 der beiden in Fig. 5b unteren Förderanordnungen an die Einlaßöffnung 16 der in Fig. 5b oberen Förderanordnung angeschlossen. Das gasförmige Medium, beispielsweise Kohlendioxid, welches über die an die Einlaßöffnung 16 der unteren Förderanordnung angeschlossene gemeinsame Saugleitung 72 gefördert wird, wird nach dem Austritt aus der von den beiden unteren Förderanordnungen gebildeten ersten Stufe der Pumpe der dritten, oberen Förderanordnung zugeführt. Die dritte Förderanordnung bildet die zweite Stufe der in diesem Gasfördermodus als Kompressor arbeitenden Pumpe.

Die von den beiden Förderanordnungen der ersten Stufe geförderten Gasmengen werden somit in der zweiten Stufe gemeinsam komprimiert und über die Druckleitung 74 der die zweite Stufe bildenden Förderanordnung abtransportiert.

Der mit einer als Kühlraum dienenden Spiralnut 48 versehene, in Strömungsrichtung vordere Bereich jedes Zylinders 10 (vgl. Fig. 1-4) dient zur Ableitung der bei der Kompression des Gases entstehenden Wärme. Hierzu wird über den Einlaß 47 und einen am anderen Ende der Spiralnut 48 angeordneten, nicht dargestellten Auslaß ein Kühlmittel durch die Spiralnut 48 gepumpt.

Des weiteren ist vorzugsweise vorgesehen, die Verbindungsleitungen zwischen den die zweite Stufe bildenden Förderanordnungen und der die zweite Stufe bildenden Förderanordnung mit einem Kühlmantel zu versehen.

Fig. 5c zeigt in einer gemeinsamen Darstellung sowohl den Flüssigkeitsfördermodus als auch den Gasfördermodus sowie die Anordnung von Ventilen M1, M2, M3 und M4 in den jeweiligen Leitungen. Während im Flüssigkeitsfördermodus die Ventile M1, M2 geschlossen und die Ventile M3, M4 geöffnet sind, zeichnet sich der Gasfördermodus dadurch aus, daß die Ventile M1, M2 geöffnet und die Ventile M3, M4 geschlossen sind.

Durch das Vorsehen der internen Kanäle 11 wird die zum Umschalten zwischen den beiden Betriebsmodi erforderliche Anzahl von Ventilen minimiert.

### Bezugszeichenliste

- 10: Zylinder
- 11: Kanal
- 12: Plungerkolben
- 12a: Ringvorsprung
- 12b: Ringabschnitt
- 13: Stützelement
- 14: Druckkammer
- 15: Einlaßkanal
- 16: Einlaßöffnung
- 18: Druckventilkörper
- 18a: Kragen
- 20: Druckventilelement
- 21: Feder
- 22: Auslaßöffnung
- 23: Auslaßraum
- 24: Saugventilplatte
- 24a: Flanschabschnitt
- 24b: Ringabschnitt
- 25: Auslaßkanal
- 26: Kopfteil
- 26a: Flanschabschnitt
- 26b: Zapfen
- 26c: Ausnehmung
- 27: Schraube
- 28: Kolbenstange
- 30: Umfangsausnehmung
- 31: Gleitdichtring
- 32: Förderraum
- 33: O-Ring
- 34: Zentrierelement
- 36: Ringausnehmung
- 40: Halteelement
- 41: Schulter
- 42: Sauggehäuse
- 43: Kragen
- 44: Druckgehäuse
- 45: Schulter
- 46: Schraubverbindung
- 47: Einlaß
- 48: Kühlraum, Spiralnut
- 49: Kühlrippen
- 50: Spalt
- 51: Vorkammer
- 52: Axialbohrung, Kanal
- 60: O-Ring
- 61: Öffnung
- 70: Längsachse, Bewegungsachse
- 72: Saugleitung
- 74: Druckleitung
- 80: Antriebseinheit
- 90: Ausnehmung
- 92: Dichtelement
- 94: Abschrägung
- 96: Dichtung
- 97: Schraube
- 98: Kopfteil
- 98a: Flanschabschnitt
- 98b: Hülsenabschnitt
- 99: Öffnung
- A: Abstand
- M1: Ventil
- M2: Ventil
- M3: Ventil
- M4: Ventil

## Patentansprüche

1. Pumpe mit wenigstens einer Förderanordnung, die einen in einem Zylinder (10) axial geführten Plungerkolben (12) umfaßt, der mit seinem antriebsfernen Ende das Volumen in einer Druckkammer (14) variiert, die beim Saughub mit wenigstens einer auf der der Druckkammer (14) gegenüberliegenden Seite des Plungerkolbens (12) gelegenen Einlaßöffnung (16) und beim Druckhub über eine Druckventilanordnung (18, 20) mit zumindest einer Auslaßöffnung (22) kommuniziert,
wobei der Plungerkolben (12) an seinem antriebsfernen Ende eine Saugventilanordnung (24, 98) trägt, die ein axial fest mit einer Kolbenstange (28) verbundenes Kopfteil (98) und eine zwischen dem Plungerkolben (12) und dem Kopfteil (98) axial frei bewegliche Saugventilplatte (24) umfaßt, die beim Saughub am Kopfteil (98) anliegend eine beim Druckhub verschlossene Strömungsverbindung von der Einlaßöffnung (16) über den Plungerkolben (12) in die Druckkammer (14) freigibt,
**daß** die Druckventilanordnung (18, 20) einen zumindest bereichsweise die Druckkammer (14) begrenzenden Druckventilkörper (18) und ein Druckventilelement (20) umfaßt, das während des Saughubs gegen die der Druckkammer (14) gegenüberliegende Seite des Druckventilkörpers (18) vorgespannt ist und ab einem während des Druckhubs erzeugten Druck in der Druckkammer (14) wenigstens eine Fluidverbindung von der Druckkammer (14) zur Auslaßöffnung (22) freigibt,
**dadurch gekennzeichnet,**
**daß** das, bevorzugt kalottenförmige, Druckventilelement (20) beim Druckhub über die der Saugventilanordnung (24, 98) zugewandte Seite des Druckventilkörpers (18) hinaus vorsteht und in die Druckkammer (14) hineinragt, und
**dass** die Saugventilplatte (24) eine zentrale Öffnung (99) aufweist, die einen Bestandteil der in die Druckkammer (14) führenden Strömungsverbindung bildet und in die am Ende des Druckhubs das Druckventilelement (20) hineinragt.

2. Pumpe nach Anspruch 1,
**dadurch gekennzeichnet, daß** der Plungerkolben (12) zur Zentrierung im Zylinder (10) an der Kolbenstange (28) zumindest in einem geringen Maße beweglich gelagert ist.

3. Pumpe nach zumindest einem der vorhergehenden Ansprüche,
**dadurch gekennzeichnet, daß** die Druckkammer (14) begrenzende Stirnseiten der Saugventilanordnung (24, 26; 24, 98) und der Druckventilanordnung (18, 20) am Ende des Druckhubs derart berührungslos einander angenähert sind, daß das Volumen der Druckkammer (14) auf einen gegenüber dem Maximalwert am Ende des Saughubs vernachlässigbar kleinen Wert und bevorzugt näherungsweise auf Null reduziert ist,
und/oder daß der minimale Abstand zwischen einander zugewandten Stirnseiten der Druckventilanordnung (18, 20) und der Saugventilanordnung (24, 26; 24, 98) kleiner als 1 mm ist und vorzugsweise im Bereich von 0,1 bis 0,2 mm liegt.

4. Pumpe nach zumindest einem der vorhergehenden Ansprüche,
**dadurch gekennzeichnet, daß** das Kopfteil (98) als die Saugventilplatte (24) umgebendes und mit der antriebsfernen Stirnseite des Plungerkolbens (12) axial fest verbundenes, insbesondere aufschraubbares, Ringelement ausgebildet ist.

5. Pumpe nach zumindest einem der vorhergehenden Ansprüche,
**dadurch gekennzeichnet, daß** im Plungerkolben (12) wenigstens ein beim Saughub in die Druckkammer (14) mündender Durchgang (51, 52) ausgebildet ist, der zumindest bereichsweise schräg zur Bewegungsachse (70) des Plungerkolbens (12) verläuft, und/oder daß wenigstens ein im Plungerkolben (12) ausgebildeter Durchgang (51, 52) einen in die Druckkammer (14) mündenden Kanal (52) und eine dem Kanal (52) einströmseitig vorgelagerte Vorkammer (51) mit gegenüber dem Kanal (52) vergrößertem freien Strömungsquerschnitt umfaßt.

6. Pumpe nach zumindest einem der vorhergehenden Ansprüche,
**dadurch gekennzeichnet, daß** die einander zugewandten Seiten des Plungerkolbens (12) und der Saugventilplatte (24) komplementär zueinander gekrümmt sind und insbesondere einen zumindest näherungsweise sphärischen Verlauf aufweisen, wobei bevorzugt der Plungerkolben (12) konvex und die Saugventilplatte (24) konkav gekrümmt ist.

7. Pumpe nach zumindest einem der vorhergehenden Ansprüche,
**dadurch gekennzeichnet, daß** die Saugventilplatte (24) ringförmig ausgebildet und bevorzugt in radialer Richtung paßgenau auf dem Kopfteil (26) angeordnet ist,
wobei insbesondere der Außendurchmesser der Saugventilplatte (24) kleiner als der Innendurchmesser des Zylinders (10) ist,
und/oder daß die dem Plungerkolben (12) zugewandte Seite der Saugventilplatte (24) konusartig ausgebildet ist und beim Druckhub abdichtend an schräg zur Längsachse (70) des Zylinders (10) verlaufenden Seitenwänden einer Ausnehmung (90) des Plungerkolbens (12) anliegt, in die wenigstens eine Axialbohrung (52) des Plungerkolbens (12) mündet,
und/oder daß der Druckventilanordnung (18, 20) zugewandte Seiten der Saugventilplatte (24) und des Kopfteils (26) beim Druckhub zusammen eine zumindest im wesentlichen ebene Stirnseite der Saugventilanordnung (24, 26) bilden.

8. Pumpe nach zumindest einem der vorhergehenden Ansprüche,
**dadurch gekennzeichnet, daß** die Saugventilplatte (24) und das Kopfteil (26; 98) mit einander in radialer Richtung überlappenden Flanschabschnitten (24a, 26a; 24a, 98a) versehen sind.

9. Pumpe nach zumindest einem der vorhergehenden Ansprüche,
**dadurch gekennzeichnet, daß** die Druckkammer (14) zur Saugseite über den Plungerkolben (12) abgedichtet ist,
wobei insbesondere der Plungerkolben (12) wenigstens eine vorzugsweise nutförmige Umfangsausnehmung (30) umfaßt, in der eine bevorzugt zumindest teilweise aus Teflon oder PEEK bestehende Dichtung (31, 33) angeordnet ist,
wobei insbesondere wenigstens eine Dichtung einen Gleitdichtring (31) umfaßt,
und/oder daß wenigstens eine Dichtung bevorzugt mittels eines in der Umfangsausnehmung (30) angeordneten, elastisch verformbaren O-Rings (33) in Richtung der Zylinderinnenwand vorgespannt ist.

10. Pumpe nach zumindest einem der vorhergehenden Ansprüche,
**dadurch gekennzeichnet, daß** der Zylinder (10) aus Aluminium hergestellt ist, wobei bevorzugt die Zylinderinnenwand aus insbesondere durch eine Hart-Coat-Umwandlung entstandenem Aluminiumoxid besteht, oder daß der Zylinder (10) aus insbesondere gehärtetem Stahl hergestellt ist, wobei bevorzugt die Zylinderinnenwand mit einer zusätzlichen Oberflächenschicht, insbesondere einer CVD- oder PVD-Oberflächenschicht, versehen ist,
und/oder daß in die Zylinderinnenwand, insbesondere in die Zylinderinnenwand bildendes Aluminiumoxid, Teflonpartikel eingelagert sind,
und/oder daß zumindest die Saugventilplatte (24) der Saugventilanordnung aus einem insbesondere hochtemperaturbeständigen und/oder schlagzähen Kunststoff, bevorzugt aus PEEK, hergestellt ist,
und/oder daß zumindest ein Druckventilelement (20) der Druckventilanordnung (18, 20) aus einem insbesondere hochtemperaturbeständigen und schlagzähen Kunststoff, bevorzugt aus PEEK, hergestellt ist.

11. Pumpe nach zumindest einem der vorhergehenden Ansprüche,
**dadurch gekennzeichnet, daß** sich die Kolbenstange (28) durch einen mit der Einlaßöffnung (16) kommunizierenden Förderraum (32) erstreckt und außerhalb des Förderraumes (32) von einem ringförmigen Zentrierelement (34) umgeben ist, dessen der Kolbenstange (28) zugewandte Innenfläche mit wenigstens einer in einer Ringausnehmung (36) angeordneten, bevorzugt zumindest teilweise aus Teflon oder PEEK bestehenden Dichtung (38) versehen ist,
wobei insbesondere wenigstens eine Dichtung (38) einen Gleitdichtring umfaßt,
und/oder daß wenigstens eine Dichtung (38) bevorzugt mittels einer Stahlfeder in Richtung der Kolbenstange (28) vorgespannt ist, und/oder daß das Zentrierelement (34) zwischen einem Halteelement (40) und dem Zylinder (10), bevorzugt einem sich antriebsseitig an den Zylinder (10) anschließenden und vorzugsweise mittels des Zentrierelementes (34) zentrierten Sauggehäuses (42) angeordnet ist,
und/oder daß das Zentrierelement (34), der Zylinder (10) und die Druckventilanordnung (18, 20) zwischen dem Halteelement (40) und einem Druckgehäuse (44) mittels wenigstens einer Schraubverbindung (46) in axialer Richtung eingespannt sind.

12. Pumpe nach zumindest einem der vorhergehenden Ansprüche,
**dadurch gekennzeichnet, daß** zumindest zwischen einem Druckgehäuse (44) und einem vom Druckgehäuse (44) umgebenen Bereich des Zylinders (10) wenigstens ein einen Teil eines bevorzugt mit Wasser betreibbaren Kühlkreislaufes bildender Kühlraum (48) vorhanden ist,
wobei insbesondere der Kühlraum in Form zumindest einer auf der Außenfläche des Zylinders (10) ausgebildeten Spiralnut (48) vorgesehen ist.

13. Pumpe nach zumindest einem der vorhergehenden Ansprüche,
**dadurch gekennzeichnet, daß** sie mehrere bevorzugt zumindest im wesentlichen baugleiche Förderanordungen umfaßt und durch Verbinden der Einlaßöffnung (16) wenigstens einer Förderanordung mit der Auslaßöffnung (22) zumindest einer anderen Förderanordung als mehrstufiger Kompressor insbesondere zur Förderung gasförmiger Fluide verwendbar ist,
wobei insbesondere drei Förderanordnungen mit vorzugsweise etwa in einer Ebene liegenden Längsachsen (70) vorgesehen sind, wobei in einem Flüssigkeitsfördermodus jede Einlaßöffnung (16) mit einer Saugleitung (72) und jede Auslaßöffnung (22) mit einer Druckleitung (74) und in einem Gasfördermodus eine Einlaßöffnung (16) mit zwei Auslaßöffnungen (22) verbunden ist,
und/oder daß zumindest zwei Förderanordnungen eine einzige gemeinsame Einlaßöffnung (16) und/oder eine einzige gemeinsame Auslaßöffnung (22) aufweisen.

## Claims

1. Pump with at least one delivery arrangement, which comprises a plunger piston (12) which is guided axially in a cylinder (10) and, with its end remote from the drive, varies the volume in a pressure chamber (14), which communicates during the suction stroke with at least one inlet opening (16), situated on the side of the plunger piston (12) opposite the pressure chamber (14), and communicates during the pressure stroke via a pressure valve arrangement (18, 20) with at least one outlet opening (22), wherein the plunger piston (12) carries at its end remote from the drive a suction valve arrangement (24, 98) which comprises a head part (98), which is connected in an axially fixed manner to a piston rod (28), and a suction valve plate (24), which is axially freely movable between the plunger piston (12) and the head part (98) and which, during the suction stroke, while contacting the head part (98), frees a flow connection from the inlet opening (16) via the plunger piston (12) into the pressure chamber (14) that is closed during the pressure stroke.
wherein the pressure valve arrangement (18, 20) comprises a pressure valve body (18), which bounds the pressure chamber (14) at least regionally, and a pressure valve element (20), which is prestressed during the suction stroke against the side of the pressure valve body (18) opposite the pressure chamber (14) and, starting from a pressure in the pressure chamber (14) produced during the pressure stroke, frees at least one fluid connection from the pressure chamber (14) to the outlet opening (22),
**characterized in that**
the pressure valve element (20), preferably in the form of a spherical surface, protrudes during the pressure stroke beyond the side of the pressure valve body (18) facing the suction valve arrangement (24, 98) and into the pressure chamber (14); and
**in that** the suction valve plate (24) has a central opening (99) which forms a component of the flow connection leading into the pressure chamber (14) and into which the pressure valve element projects at the end of the pressure stroke.

2. Pump according to claim 1, **characterized in that** the plunger piston (12) is supported on the piston rod (28) such that it is movable, at least to a slight extent, for centring in the cylinder (10).

3. Pump according to at least one of the preceding claims, **characterized in that** end faces of the suction valve arrangement (24, 26; 24, 98) and of the pressure valve arrangement (18, 20) that bound the pressure chamber (14) approach one another without contact at the end of the pressure stroke in such a way that the volume of the pressure chamber (14) is reduced to a negligible value in comparison with the maximum value at the end of the suction stroke and is preferably reduced to approach zero; and/or **in that** the minimum distance between mutually facing end faces of the pressure valve arrangement (18, 20) and of the suction valve arrangement (24, 26; 24, 98) is less than 1 mm and preferably lies in the range from 0.1 to 0.2 mm.

4. Pump according to at least one of the preceding claims, **characterized in that** the head part (98) is designed as an annular element which surrounds the suction valve plate (34) and is connected in an axially fixed manner, in particular such that it can be screwed on, to the end face of the plunger piston (12) remote from the drive.

5. Pump according to at least one of the preceding claims, **characterized in that** in the plunger piston (12) there is formed at least one passage (51, 52), which during the suction stroke opens into the pressure chamber (14) and extends obliquely at least regionally with respect to the axis of movement (70) of the plunger piston (12); and/or **in that** at least one passage (51, 52) formed in the plunger piston (12) comprises a channel (52) which opens into the pressure chamber (14) and a pre-chamber (51) which is arranged upstream of the channel (52) and has a free flow cross section that is enlarged in comparison with the channel (52).

6. Pump according to at least one of the preceding claims, **characterized in that** the mutually facing sides of the plunger piston (12) and of the suction valve plate (24) are curved to complement one another and in particular follow an at least approximately spherical path, with the plunger piston (12) preferably being convexly curved and the suction valve plate (24) preferably being concavely curved.

7. Pump according to at least one of the preceding claims, **characterized in that** the suction valve plate (24) is of an annular design and is preferably arranged with an exact fit in the radial direction on the head part (26), with the outside diameter of the suction valve plate (24) in particular being less than the inside diameter of the cylinder (10); and/or **in that** the side of the suction valve plate (24) facing the plunger piston (12) is of a conical design and during the pressure stroke contacts in a sealing manner side walls of a recess (90) of the plunger piston (12) that extend obliquely with respect to the longitudinal axis (70) of the cylinder (10), into which recess at least one axial bore (52) of the plunger piston (12) opens, and/or **in that** sides of the suction valve plate (24) and of the head part (26) facing the pressure valve arrangement (18, 20) together form during the pressure stroke an at least essentially planar end face of the suction valve arrangement (24, 26).

8. Pump according to at least one of the preceding claims, **characterized in that** the suction valve plate (24) and the head part (26; 98) are provided with flange portions (24a, 26a; 24a, 98a) overlapping one another in the radial direction.

9. Pump according to least one of the preceding claims, **characterized in that** the pressure chamber (14) is sealed with respect to the suction side by means of the plunger piston (12), with the plunger piston (12) in particular comprising at least one preferably groove-shaped circumferential recess (30), in which there is arranged a seal (31, 33), preferably consisting at least partially of Teflon or PEEK, with at least one seal in particular comprising a sliding sealing ring (31); and/or **in that** at least one seal is prestressed in the direction of the inside wall of the cylinder, preferably by means of an elastically deformable O-ring (33) arranged in the circumferential recess (30).

10. Pump according to at least one of the preceding claims, **characterized in that** the cylinder (10) is produced from aluminium, with the inside wall of the cylinder preferably consisting of aluminium oxide, produced in particular by a hard-coat conversion; or **in that** the cylinder (10) is produced from steel, in particular hardened steel, with the inside wall of the cylinder preferably being provided with an additional surface layer, in particular a CVD or PVD surface layer; and/or **in that** Teflon particles are incorporated in the inside wall of the cylinder, in particular in the aluminium oxide forming the inside wall of the cylinder; and/or **in that** at least the suction valve plate (24) of the suction valve arrangement is produced from a plastic, in particular a plastic that is resistant to high temperatures and/or impact, preferably from PEEK; and/or **in that** at least one pressure valve element (20) of the pressure valve arrangement (18, 20) is produced from a plastic, in particular a plastic that is resistant to high temperatures and/or impact, preferably from PEEK.

11. Pump according to least one of the preceding claims, **characterized in that** the piston rod (28) extends through a delivery space (32) communicating with the inlet opening (16) and, outside the delivery space (32), is surrounded by an annular centring element (34), the inside surface of which, facing the piston rod (28), is provided with at least one seal (38), which is arranged in an annular recess (36) and preferably consists at least partially of Teflon or PEEK, with a least one seal (38) in particular comprising a sliding sealing ring; and/or **in that** at least one seal (38) is prestressed in the direction of the piston rod (28), preferably by means of a steel spring, and/or **in that** the centring element (34) is arranged between a retaining element (40) and the cylinder (10), preferably a suction housing (42) adjoining the cylinder (10) on the drive side and preferably centred by means of the centring element (34); and/or **in that** the centring element (34), the cylinder (10) and the pressure valve arrangement (18, 20) are clamped in the axial direction between the retaining element (40) and a pressure housing (44) by means of at least one screw connection (46).

12. Pump according to at least one of the preceding claims, **characterized in that** at least one cooling space (48) forming part of a cooling circuit, which can preferably be operated with water, is present between a pressure housing (44) and a region of the cylinder (10) surrounded by the pressure housing (44), with the cooling space in particular being provided in the form of at least one spiral groove (48) formed on the outside surface of the cylinder (10).

13. Pump according to at least one of the preceding claims, **characterized in that** it comprises a plurality of preferably at least essentially identical delivery arrangements and it can be used as a multi-stage compressor, in particular for the delivery of gaseous fluids, by connecting the inlet opening (16) of at least one delivery arrangement to the outlet opening (22) of at least one other delivery arrangement, with three delivery arrangements being provided in particular, with longitudinal axes (70) preferably lying approximately in one plane, each inlet opening (16) being connected to a suction line (72) and each outlet opening (22) being connected to a pressure line (74) in a liquid delivery mode and one inlet opening (16) being connected to two outlet openings (22) in a gas delivery mode; and/or **in that** at least two delivery arrangements have a single common inlet opening (16) and/or a single common outlet opening (22).

## Revendications

1. Pompe comprenant au moins un dispositif transporteur, qui comporte un piston plongeur (12) guidé axialement dans un cylindre (10), lequel piston modifie avec son extrémité éloignée de l'entraînement le volume dans une chambre sous pression (14), laquelle communique lors de la course d'aspiration avec au moins une ouverture d'entrée (16) placée sur le côté, opposé à la chambre sous pression (14), du piston plongeur (12) et communique lors de la course de refoulement au moyen d'un dispositif de soupape de refoulement (18, 20) avec au moins une ouverture de sortie (22),
le piston plongeur (12) portant sur son extrémité éloignée de l'entraînement un agencement de soupape d'aspiration (24, 98), qui comporte une partie supérieure (98) reliée axialement de façon fixe à une tige de piston (28) et une plaque de soupape d'aspiration (24) librement mobile axialement entre le piston plongeur (12) et la partie supérieure (98), laquelle plaque libère, lors de la course d'aspiration en s'appliquant sur la partie supérieure (98), une liaison d'écoulement fermée lors de la course de refoulement allant de l'ouverture d'entrée (16) à la chambre sous pression (14) en passant par le piston plongeur (12), l'agencement de soupape de refoulement (18, 20) comportant un corps de soupape de refoulement (18) limitant au moins par endroits la chambre sous pression (14) et un élément de soupape de refoulement (20), qui est prétendu pendant la course d'aspiration contre le côté, opposé à la chambre sous pression (14), du corps de soupape de refoulement (18) et libère au moins une liaison fluidique de la chambre sous pression (14) à l'ouverture de sortie (22) à partir d'une pression générée pendant la course de refoulement dans la chambre sous pression (14),
**caractérisé**
**en ce que** l'élément de soupape de refoulement (20), de préférence en forme de calotte, dépasse, lors de la course de refoulement, du côté, tourné vers l'agencement de soupape d'aspiration (24, 98), du corps de soupape de refoulement (18) et dépasse à l'intérieur de la chambre sous pression (14), et
**en ce que** la plaque de soupape d'aspiration (24) présente une ouverture (99) centrale qui forme un composant de la liaison d'écoulement allant dans la chambre sous pression (14) et dans laquelle l'élément de soupape de refoulement (20) dépasse à la fin de la course de refoulement.

2. Pompe selon la revendication 1,
**caractérisée en ce que** le piston plongeur (12) est logé de façon mobile au moins dans une faible proportion pour le centrage dans le cylindre (10) sur la tige de piston (28).

3. Pompe selon au moins l'une des revendications précédentes, **caractérisée en ce que** des faces avant, délimitant la chambre sous pression (14), de l'agencement de soupape d'aspiration (24, 26 ; 24, 98) et de l'agencement de soupape de refoulement (18, 20) sont rapprochées les unes des autres sans contact à la fin de la course de refoulement de telle sorte que le volume de la chambre sous pression (14) est réduit à une valeur négligeable par rapport à la valeur maximale à la fin de la course d'aspiration et de préférence approximativement à zéro,
et/ou **en ce que** la distance minimale entre des faces avant tournées les unes vers les autres, de l'agencement de soupape de refoulement (18, 20) et de l'agencement de soupape d'aspiration (24, 26 ; 24, 98) est inférieure à 1 mm et se situe de préférence dans la plage allant de 0,1 à 0,2 mm.

4. Pompe selon au moins l'une des revendications précédentes, **caractérisée en ce que** la partie supérieure (98) est conçue comme élément annulaire entourant la plaque de soupape d'aspiration (24) et reliée axialement de façon fixe, en particulier pouvant être vissée avec la face avant, éloignée de l'entraînement, du piston plongeur (12).

5. Pompe selon au moins l'une des revendications précédentes, **caractérisée en ce qu'**au moins un passage (51, 52) débouchant lors de la course d'aspiration dans la chambre sous pression (14) est réalisé dans le piston plongeur (12), lequel passage est agencé au moins par endroits en biais par rapport à l'axe de déplacement (70) du piston plongeur (12), et/ou **en ce qu'**au moins un passage (51, 52) réalisé dans le piston plongeur (12) comporte un canal (52) débouchant dans la chambre sous pression (14) et une préchambre (51) placée en amont du canal (52) côté entrée avec une section d'écoulement libre agrandie par rapport au canal (52).

6. Pompe selon au moins l'une des revendications précédentes, **caractérisée en ce que** les côtés, tournés les uns vers les autres, du piston plongeur (12) et de la plaque de soupape d'aspiration (24) sont incurvés de façon complémentaire les uns par rapport aux autres et présentent en particulier un tracé au moins approximativement sphérique, le piston plongeur (12) étant incurvé de préférence de façon convexe et la plaque de soupape d'aspiration (24) étant incurvée de préférence de façon concave.

7. Pompe selon au moins l'une des revendications précédentes, **caractérisée en ce que** la plaque de soupape d'aspiration (24) est conçue avec une forme annulaire et est disposée de préférence dans la direction radiale de façon très ajustée sur la partie supérieure (26),
en particulier le diamètre extérieur de la plaque de soupape d'aspiration (24) étant inférieur au diamètre intérieur du cylindre (10),
et/ou **en ce que** le côté, tourné vers le piston plongeur (12), de la plaque de soupape d'aspiration (24) est réalisé en forme de cône et s'applique lors de la course de refoulement de façon étanche sur des parois latérales, agencées en biais par rapport à l'axe longitudinal (70) du cylindre (10), d'un évidement (90) du piston plongeur (12), dans lequel débouche au moins un alésage axial (52) du piston plongeur (12),
et/ou **en ce que** des côtés, tournés vers l'agencement de soupape de refoulement (18, 20) de la plaque de soupape d'aspiration (24) et de la partie supérieure (26) forment ensemble, lors de la course de refoulement, un côté avant, au moins sensiblement plan, de l'agencement de soupape d'aspiration (24, 26).

8. Pompe selon au moins l'une des revendications précédentes, **caractérisée en ce que** la plaque de soupape d'aspiration (24) et la partie supérieure (26 ; 98) sont dotées de parties de bride (24a, 26a ; 24a, 98a) se chevauchant dans le sens radial.

9. Pompe selon au moins l'une des revendications précédentes, **caractérisée en ce que** la chambre sous pression (14) est étanchée par rapport au côté aspiration par le piston plongeur (12),
en particulier le piston plongeur (12) comprenant au moins un évidement périphérique (30) de préférence en forme de rainure, dans lequel est disposé un joint (31, 33) de préférence au moins en partie à base de Téflon ou de PEEK,
en particulier au moins un joint comportant une bague d'étanchéité à glissement (31),
et/ou **en ce qu'**au moins un joint est prétendu de préférence au moyen d'un joint torique (33) disposé dans l'évidement périphérique (30), élastiquement déformable, en direction de la paroi intérieure du cylindre.

10. Pompe selon au moins l'une des revendications précédentes, **caractérisée en ce que** le cylindre (10) est fabriqué en aluminium, la paroi intérieure du cylindre étant de préférence à base d'oxyde d'aluminium formé en particulier par une transformation avec couche dure, ou **en ce que** le cylindre (10) est fabriqué à base d'acier en particulier trempé, la paroi intérieure du cylindre étant dotée de préférence d'une couche superficielle supplémentaire, en particulier d'une couche superficielle CVD ou PVD,
et/ou des particules de Téflon sont intégrées dans la paroi intérieure du cylindre, en particulier dans l'oxyde d'aluminium formant la paroi intérieure du cylindre,
et/ou **en ce qu'**au moins la plaque de soupape d'aspiration (24) de l'agencement de soupape d'aspiration est fabriquée à base d'un plastique en particulier résistant aux températures élevées et/ou résilient, de préférence en PEEK,
et/ou **en ce qu'**au moins un élément de soupape de refoulement (20) de l'agencement de soupape de refoulement (18, 20) est fabriqué à base d'un plastique en particulier résistant aux températures élevées et résilient, de préférence à base de PEEK.

11. Pompe selon au moins l'une des revendications précédentes, **caractérisée en ce que** la tige de piston (28) s'étend à travers un espace de transport (32) communiquant avec l'ouverture d'entrée (16) et est entourée à l'extérieur de l'espace de transport (32) d'un élément de centrage (34) de forme annulaire, dont la surface intérieure tournée vers la tige de piston (28) est dotée d'au moins un joint (38) disposé dans un évidement annulaire (36), à base de préférence au moins en partie de Téflon ou de PEEK,
en particulier au moins un joint (38) comprenant une bague d'étanchéité à glissement,
et/ou **en ce qu'**au moins un joint (38) est prétendu de préférence au moyen d'un ressort en acier en direction de la tige de piston (28),
et/ou **en ce que** l'élément de centrage (34) est disposé entre un élément de retenue (40) et le cylindre (10), de préférence un carter d'aspiration (42) se raccordant côté entraînement au cylindre (10) et centré de préférence au moyen de l'élément de centrage (34),
et/ou **en ce que** l'élément de centrage (34), le cylindre (10) et l'agencement de soupape de refoulement (18, 20) sont serrés entre l'élément de retenue (40) et un carter de pression (44) au moyen d'au moins un assemblage vissé (46) dans la direction axiale.

12. Pompe selon au moins l'une des revendications précédentes,
**caractérisée en ce qu'**au moins un espace réfrigérant (48) formant une partie d'un circuit réfrigérant pouvant être exploité de préférence avec de l'eau est présent au moins entre un carter de pression (44) et une zone, entourée par le carter de pression (44), du cylindre (10),
en particulier l'espace réfrigérant étant prévu sous la forme d'au moins une rainure en spirale (48) formée sur la surface extérieure du cylindre (10).

13. Pompe selon au moins l'une des revendications précédentes, **caractérisée en ce qu'**elle comporte plusieurs agencements de transport qui sont de préférence au moins pratiquement identiques et peut être utilisée par la liaison de l'ouverture d'entrée (16) d'au moins un agencement de transport avec l'ouverture de sortie (22) d'au moins un autre agencement de transport sous forme de compresseur à plusieurs niveaux, en particulier pour le transport de fluides gazeux,
en particulier trois agencements de transport avec des axes longitudinaux (70) disposés de préférence à peu près dans un plan étant prévus, chaque ouverture d'entrée (16) étant reliée à une conduite d'aspiration (72) dans un mode de transport de liquide et chaque ouverture de sortie (22) étant reliée à une conduite de refoulement (74) et une ouverture d'entrée (16) étant reliée à deux ouvertures de sortie (22) dans un mode de transport de gaz,
et/ou **en ce qu'**au moins deux agencements de transport présentent une unique ouverture d'entrée (16) commune et/ou une unique ouverture de sortie (22) commune.
